# FASCICULE DE BREVET EUROPEEN

(11) **EP 1 836 714 B1**
(45) Date de publication et mention de la délivrance du brevet: **03.03.2010**
(21) Numéro de dépôt: 06700703.9
(22) Date de dépôt: 06.01.2006
(51) Int. Cl.: H01H 50/00

(54) **MICROSYSTEME A COMMANDE ELECTROMAGNETIQUE**
MIKROSYSTEM MIT ELEKTROMAGNETISCHER STEUERUNG
MICROSYSTEM WITH ELECTROMAGNETIC CONTROL

(30) Priorité: 10.01.2005 FR 0550085
(43) Date de publication de la demande: 26.09.2007
(73) Titulaire: Schneider Electric Industries SAS, 92500 Rueil-Malmaison (FR)
(72) Inventeur: PAINEAU, Sylvain, F-38500 Voiron (FR); COUTIER, Caroline, F-38000 Grenoble (FR); GARNIER, Amalia, F-38000 Grenoble (FR); GRAPPE, Benoit, F-38120 Saint Egreve (FR); CHIESI, Laurent, F-38140 Reaumont (FR)
(74) Mandataire: Bié, Nicolas
(86) Numéro de dépôt international: PCT/EP2006/050074
(87) Numéro de publication internationale: WO 2006/072627

(56) Documents cités:
- WO-A-02/095784
- US-A- 5 070 317
- US-A- 5 644 177
- US-A1- 2002 050 880
- US-A1- 2002 140 533
- US-A1- 2004 183 633
- US-B1- 6 320 145
- US-B1- 6 410 360
- US-B1- 6 750 745

## Description

La présente invention se rapporte à un microsystème comportant au moins un microactionneur magnétique actionné à l'aide d'une bobine d'excitation externe. Un tel microsystème peut être utilisé comme appareil électrique interrupteur, en particulier du type commutateur, contacteur ou relais. Ce type de microsystème est particulièrement adapté pour être réalisé par technologie MEMS.

Le document US 6,320,145 décrit un relais magnétostatique. Ce relais fonctionne à l'aide d'une poutre monostable et magnétisable. Sous l'action d'un champ magnétique, cette poutre fléchit pour tendre à s'aligner dans la direction de ce champ magnétique et vient fermer un circuit électrique. La poutre étant fabriquée dans un matériau élastique, elle revient dans sa position initiale simplement par effet mécanique lorsque l'interaction du champ magnétique avec la poutre est nulle. La force de rappel de la poutre vers sa position initiale est donc d'origine purement mécanique et est imposée uniquement par la nature du matériau de fabrication de la poutre et par la géométrie des éléments impliqués.

Le document WO 02/095784, qui décrit un microsystème selon le préambule de la revendication 1 et les brevets US 6,469,602 et US 6,750,745 décrivent des micro-relais magnétiques utilisant le mouvement, entre deux positions, d'une poutre magnétisable bistable pour commander l'ouverture ou la fermeture d'un circuit électrique. Le mouvement de la poutre est commandé à l'aide d'un électro-aimant. Dans une première position de la poutre, le circuit électrique est ouvert et dans une seconde position de la poutre, le circuit électrique est fermé. La fermeture du circuit électrique est assurée lorsque la poutre est dans sa seconde position par la mise en contact de contacts portés par la poutre avec des contacts fixes disposés sur un substrat. Au repos, la poutre est dans sa première position et le circuit électrique est donc ouvert. Cette position de repos est maintenue grâce au champ magnétique produit sur la poutre magnétisable par un aimant permanent. Lors de la mise sous tension de l'électro-aimant, celui-ci produit un second champ magnétique orienté de manière à provoquer le basculement de la poutre de sa première position à sa seconde position. Une fois la poutre dans sa seconde position, l'électro-aimant est désactivé et la poutre est maintenue dans cette seconde position sous l'effet du champ magnétique permanent.

Dans le brevet US 6,750,745, plusieurs microactionneurs identiques peuvent être disposés sur un même substrat et être ainsi commandés simultanément par l'électro-aimant. Dans ce brevet, la bobine est plane et est intégrée au substrat. Les microactionneurs sont disposés sur les différentes faces de la bobine plane. Même si un tel dispositif permet de pouvoir commander simultanément plusieurs miaoactionneurs à partir d'une seule bobine, il présente plusieurs inconvénients. Ces inconvénients sont les suivants :
- l'utilisation d'une bobine planaire intégrée au substrat augmente la surface moyenne de substrat nécessaire par microactionneur ce qui entraîne un surcoût pour chaque microactionneur,
- l'intégration de la bobine dans le substrat ajoute des étapes au processus de fabrication planaire ce qui réduit le rendement de production et entraîne un surcoût pour chaque microactionneur,
- la résistance électrique de la bobine intégrée au substrat transforme par effet Joule une partie de l'énergie d'activation des microactionneurs en chaleur dissipée dans le substrat et dans les électrodes. Ce dégagement de chaleur a pour conséquence de dégrader les performances électriques des microactionneurs utilises comme commutateur, contacteur ou relais.

Le but de l'invention est donc de proposer un microsystème permettant de palier les inconvénients précités, qui soit d'une conception simple, d'un coût modéré et qui puisse comporter, si nécessaire, un grand nombre de microactionneurs.

Ce but est atteint par un microsystème comprenant :
- un microactionneur magnétique comprenant un élément mobile supporté par un substrat et piloté par effet magnétique entre une première position et une deuxième position pour commuter au moins un circuit électrique,
- un aimant permanent ou un électroaimant soumettant l'élément mobile à un premier champ magnétique pour le maintenir dans la première position,
- une bobine d'excitation externe au substrat, ladite bobine d'excitation étant apte, lorsqu'elle est alimentée, à soumettre l'élément mobile à un second champ magnétique pour faire passer l'élément mobile de la première position à la seconde position,
caractérisé en ce que,
- la bobine d'excitation est de type solénoïde et en ce qu'elle entoure le substrat supportant l'élément mobile.

Selon l'invention, le microactionneur est donc placé au centre de la bobine solénoïde. Contrairement à l'enseignement des brevets cités précédemment, la bobine est externe au substrat, c'est-à-dire non intégrée à celui-ci, ce qui permet de palier certains des inconvénients listés ci-dessus. La fabrication d'une bobine externe par des techniques de circuits imprimés, par bobinage de fil de cuivre ou toute autre solution de packaging en trois dimensions ne présente pas les inconvénients d'une bobine intégrée et les rendements pour ces techniques sont très bien maîtrisés.

Selon une particularité, l'élément mobile comporte une membrane montée sur le substrat, présentant un axe longitudinal et apte à pivoter entre ses différentes positions selon un axe perpendiculaire à l'axe longitudinal, ladite membrane présentant au moins une couche faite dans un matériau magnétique.

Dans l'art antérieur, le champ magnétique est généré à l'aide d'un aimant permanent, par exemple collé sur le substrat. Lors de l'assemblage des microsystèmes de l'art antérieur, une étape consiste à positionner correctement l'aimant permanent par rapport au microactionneur, pour que le champ magnétique généré par l'aimant ait l'influence voulue sur l'élément mobile du microactionneur. Selon l'invention, l'utilisation d'un entrefer dans lequel le premier champ magnétique généré est uniforme permet de s'affranchir de cette étape lors de l'assemblage.

De manière connue, le premier champ magnétique créé dans l'entrefer est uniforme et est orienté perpendiculairement à la surface du substrat supportant le microactionneur. Ce premier champ magnétique génère dans la membrane une composante magnétique le long de son axe. Le couple magnétique résultant de ce champ et de la composante magnétique dans la membrane impose à celle-ci de se maintenir dans une position. Le second champ magnétique créé par la bobine d'excitation est perpendiculaire à la direction du premier champ magnétique. Ce second champ génère une composante magnétique dans la membrane suivant son axe qui s'oppose à la première composante générée par le champ magnétique. Si cette nouvelle composante magnétique est d'amplitude supérieure, la membrane pivote vers son autre position.

Selon une autre particularité, la bobine d'excitation de type solénoïde présente sur sa longueur une densité de spires variable.

Selon une autre particularité, la bobine d'excitation comporte un plus grand nombre de spires à chacune de ses extrémités. Ceci permet d'uniformiser le second champ magnétique axial généré dans le solénoïde et donc d'augmenter le volume utile du solénoïde.

Selon une autre particularité, la source magnétique du circuit magnétique permettant de générer le premier champ magnétique est un aimant permanent ou une bobine électromagnétique.

Selon une autre particularité, le substrat est soumis à un champ magnétique uniforme dont les lignes de champ suivent une direction non perpendiculaire au plan défini par la surface du substrat supportant le microactionneur magnétique. Une telle configuration permet d'augmenter le couple magnétique de la membrane et donc d'augmenter la force de contact du microactionneur. En outre, un autre avantage lié à cette inclinaison se manifeste lors du procédé de fabrication du microsystème selon une technologie de type MEMS (Micro Electro-Mechanical System). En effet, dans ce cas, l'inclinaison de la membrane du microactionneur est garantie par la disposition du microsystème dans le circuit magnétique générant le champ uniforme et non par l'épaisseur de la couche sacrificielle. La couche sacrificielle située entre la membrane et te substrat peut donc être mince.

Selon l'invention, le microsystème peut commander l'ouverture et la fermeture de deux circuits électriques.

Selon l'invention, le microsystème peut être fabriqué au moins en partie selon une technologie de type MEMS.

Selon un mode de réalisation très avantageux, le substrat supporte une pluralité de microactionneurs magnétiques identiques apte à être commandée simultanément par ladite bobine d'excitation. Une même bobine d'excitation de type solénoïde entourant le substrat agit donc sur une matrice de microactionneurs. La matrice est placée au centre de la bobine solénoïde. Les microactionneurs sont par exemple des micro-relais reliés par des pistes électriques et arrangés en série pour augmenter la tension d'isolation ou en parallèle pour diviser l'intensité du courant.

D'autres caractéristiques et avantages vont apparaître dans la description détaillée qui suit en se référant à un mode de réalisation donné à titre d'exemple et représenté par les dessins annexés sur lesquels :
- La figure 1 représente, en perspective, un microsystème selon un mode de réalisation particulier de l'invention.
- Les figures 2A et 2B représentent, en perspective, un microactionneur selon deux variantes de réalisation utilisable dans un microsystème selon l'invention.
- Les figures 3A à 3C représentent, en vue de côté, les différentes étapes mises en oeuvre pour le pivotement de l'élément mobile d'un microactionneur.
- Les figures 4A et 4B représentent un microsystème selon l'invention placé entre deux pièces d'entrefer d'un circuit magnétique.
- Les figures 5A et 5B représentent deux modes de réalisation permettant d'améliorer la force de contact du microactionneur.
- La figure 6 représente de manière simplifiée un exemple d'enroulement de spires pouvant être utilisé pour la bobine solénoïde d'un microsystème selon l'invention.
- La figure 7 représente la mise en oeuvre d'un microsystème selon l'invention pour commander deux circuits électriques.

L'invention va à présent être décrite en liaison avec les figures 1 à 7.

Comme dans l'art antérieur exposé ci-dessus, un microsystème selon l'invention commande l'ouverture ou la fermeture d'un circuit électrique en utilisant un microactionneur 2, 2' magnétique.

En référence aux figures 2A et 2B, un microsystème comporte un microactionneur 2, 2' supporté par un substrat 3. Le substrat 3 est par exemple fabriqué dans des matériaux comme le verre, le plastique ou, pour des applications de puissance, dans des matériaux bons conducteurs thermiques à base de silicium ou de céramique. Le substrat 3 présente une surface 30 plane sur laquelle est fixé le microactionneur 2, 2'. De manière connue (voir la demande de brevet n°US 2002/0140533), le substrat 3 porte par exemple au moins deux électrodes 31, 32 (figures 2A, et 2B) destinées à être reliées électriquement afin d'obtenir la fermeture du circuit électrique. Pour cela, le microactionneur 2, 2' magnétique porte au moins un contact 21, 21' mobile apte à venir relier électriquement les deux électrodes 31, 32 lorsque le microactionneur 2, 2' est activé.

Selon une première variante de réalisation représentée en figure 2A, le microactionneur 2 est composé d'un élément mobile constitué d'une membrane 20, par exemple parallélépipédique, présentant un axe longitudinal (A) et reliée par une de ses extrémités à un plot 23 d'ancrage solidaire du substrat 3, par l'intermédiaire de deux bras 22a, 22b de liaison parallèles. Le contact 21 est par exemple formé sur la membrane 20 à proximité de l'extrémité libre de la membrane 20 et fait face à la surface 30 du substrat 3.

Par l'intermédiaire de ces deux bras 22a, 22b de liaison, la membrane 20 est apte à pivoter par rapport au substrat 3 suivant un axe (P) parallèle à l'axe décrit par les points de contact de la membrane 20 avec les électrodes 31, 32, parallèle à la surface 30 du substrat et perpendiculaire à son axe longitudinal (A). Les bras 22a, 22b de liaison forment une liaison élastique entre la membrane 20 et le plot 23 d'ancrage. Dans une telle configuration, le pivotement de la membrane 20 est donc obtenu par flexion des bras 22a, 22b de liaison. Comme représenté en figure 2A, dans une position dite d'équilibre dans laquelle les bras 22a, 22b ne sont pas sollicités, la membrane 20 est parallèle au plan formé par la surface 30 du substrat 3.

Selon une seconde variante de réalisation représentée en figure 2B, un microactionneur 2' pouvant être utilisé dans un microsystème selon l'invention comporte un élément mobile constitué d'une membrane rigide par exemple parallélépipédique, présentant un axe longitudinal (A'). En référence à la figure 2B, cette membrane 20' est solidaire du substrat 3 par l'intermédiaire de deux bras 22a', 22b' de liaison reliant ladite membrane 20' à deux plots d'ancrage 23a', 23b' disposés symétriquement de part et d'autre de la membrane 20' et de son axe (A'). Le contact 21' mobile est par exemple formé sur la membrane 20' à proximité de l'extrémité de la membrane 20' et fait face à la surface 30 du substrat 3.

Par l'intermédiaire de ces deux bras 22a', 22b', la membrane 20' est apte à pivoter par rapport au substrat 3 suivant un axe (P') parallèle à l'axe décrit par les points de contact de la membrane 20' avec les électrodes 31, 32, parallèle à la surface 30 du substrat et perpendiculaire à l'axe longitudinal (A') de la membrane (20'). Préférentiellement, selon cette variante de réalisation, cet axe (P') de pivotement de la membrane 20' est décalé par rapport à l'axe médian parallèle ce qui permet de définir sur la membrane 20' de part et d'autre de son axe (P') de pivotement, deux parties distinctes, de volumes différents. L'extrémité libre de la partie de plus grande taille de la membrane 20 porte le contact 21' permettant la fermeture d'un circuit électrique.

Les bras 22a', 22b' de liaison forment une liaison élastique entre la membrane 20 et leur plot 23a', 23b' d'ancrage respectif. Dans une telle configuration, le pivotement de la membrane 20' est donc obtenu par torsion des bras 22a', 22b' de liaison. D'autres configurations peuvent être parfaitement adaptées. Comme représenté en figure 2B, dans une position dite d'équilibre dans laquelle les bras ne sont pas sollicités, la membrane 20' est parallèle au plan formé par la surface 30 du substrat 3.

Les deux variantes de réalisation de microactionneur 2, 2' sont parfaitement utilisables dans un microsystème selon l'invention. La description qui suit se prête aussi bien au microactionneur selon la première variante de réalisation, qu'à celui selon la seconde variante de réalisation.

Le microactionneur 2, 2' décrit dans l'invention peut être réalisé par une technologie de duplication planaire de type MEMS (Micro Electro-Mechanical System). En effet, la réalisation par dépôt de couches successives dans un processus itératif se prête bien à la fabrication de tels objets. Dans ce cas, la membrane 20, 20' ainsi que les bras 22a, 22b, 22a', 22b' poudraient être issus d'une même couche de matériau. Cependant, dans une autre configuration, les bras 22a, 22b, 22a', 22b' de liaison et une couche inférieure de la membrane 20, 20' peuvent être issus d'une couche métallique. Une couche d'un matériau sensible aux champs magnétiques est déposée sur cette couche métallique pour générer la partie supérieure de la membrane 20, 20'. Une telle configuration peut permettre d'optimiser les propriétés mécaniques des bras 22a, 22b, 22a', 22b' de liaison en utilisant, pour permettre le pivotement de la membrane 20, 20', un matériau mécaniquement plus adapté que le matériau sensible aux champs magnétiques. De plus, la couche métallique peut faire office de contact pour la fermeture d'un circuit électrique. Le matériau sensible aux champs magnétiques est par exemple du type magnétique doux et peut être par exemple un alliage de fer et de nickel (« permalloy » Ni₈₀Fe₂₀).

Le principe de l'invention est décrit ci-dessous en liaison avec le premier mode de réalisation du microactionneur représenté en figure 2A mais il doit être compris comme pouvant être appliqué au microactionneur selon le deuxième mode de réalisation représenté en figure 2B.

En référence aux figures 1 et 3A à 3C, il est donc possible de faire pivoter la membrane 20 autour de son axe (P) de pivotement en soumettant la membrane 20 à un champ magnétique produit par une bobine d'excitation externe de type solénoïde. La membrane 20 est donc apte à prendre deux positions extrêmes distinctes. En référence aux figures 3A à 3C, dans lesquelles seul le premier mode de réalisation de l'actionneur est représenté, dans une première position extrême (figures 3A et 3B), l'extrémité de la membrane 20 portant le contact 21 est relevée et n'est pas en appui contre les électrodes 31, 32. Le circuit électrique est donc ouvert. Dans sa seconde position extrême (figures 3C), l'extrémité de la membrane 20 portant le contact 21 est en appui contre les électrodes 31, 32. Dans cette seconde position, le circuit électrique est fermé.

Selon l'invention, un premier champ magnétique B₀ préférentiellement le plus uniforme possible, est appliqué au substrat 3 portant le microactionneur 2. Ce premier champ magnétique B₀ présente des lignes de champ perpendiculaires à la surface 30 du substrat. Comme représenté sur les figures 3A à 3C, les lignes de champ de ce premier champ magnétique B₀ sont dirigées vers la surface 30 du substrat 3. Ce premier champ magnétique B₀ peut être généré par un aimant permanent ou par un électroaimant. Un circuit magnétique ayant comme source magnétique un aimant 5 permanent ou une bobine 5' électromagnétique peut être utilisé pour créer ce premier champ magnétique B₀. Comme représenté aux figures 4A et 4B, ce circuit magnétique se compose d'un aimant 5 permanent (figure 4A) ou d'une bobine 5' électromagnétique (figure 4B) et de deux pièces 50, 51 d'entrefer disposées parallèlement, de part et d'autre de l'aimant 5 permanent ou de la bobine 5' et entre lesquelles le premier champ magnétique B₀ est généré. L'utilisation d'un tel circuit magnétique permet de générer un premier champ magnétique B₀ uniforme dans l'entrefer.

Une bobine 4 d'excitation de type solénoïde comme représentée en figure 1, connectée à une source de courant, entoure le substrat 3 ainsi que le microactionneur 2 supporté par le substrat 3 pour commander le mouvement de la membrane 20 entre ses deux positions. Le microactionneur 2 est donc placé au centre de la bobine 4 d'excitation, dans son canal central. Le passage d'un courant dans la bobine 4 d'excitation provoque le pivotement de la membrane 20 de l'une de ses positions vers l'autre de ses positions. Le sens du courant traversant la bobine 4 d'excitation décide du pivotement de la membrane 20 vers l'une ou l'autre de ses positions extrêmes. Pour des raisons de simplicité et de facilité de lecture, les figures 3A à 3C ne font pas apparaître la bobine 4 d'excitation. Il faut cependant considérer que sur ces figures la bobine 4 d'excitation entoure le mciroactionneur 2 comme représenté en figure 1.

Le substrat 3 supportant le microactionneur 2 et entouré de la bobine d'excitation solénoïde est placé sous l'effet du premier champ magnétique B₀, par exemple dans l'entrefer du circuit magnétique décrit ci-dessus en liaison avec les figures 4A et 4B. Comme représenté en figures 3A, le premier champ magnétique B₀ génère initialement une composante magnétique BP₀ dans la membrane 20 suivant son axe longitudinal (A). Le couple magnétique résultant du champ magnétique B₀ et de la composante BP₀ générée dans la membrane 20 maintient la membrane 20 dans l'une de ses positions extrêmes, par exemple dans la première position (figure 3A) ou dans la seconde position (figure 3C). Dans la première position, la partie à contact de la membrane 20 est donc relevée et le circuit électrique est ouvert. Dans la seconde position, le contact 21 porté par la membrane 20 relie électriquement les deux électrodes 31, 32 et le circuit est fermé.

En considérant que la membrane 20 est initialement dans sa première position (figure 3A), le basculement vers la seconde position se produit de la manière suivante :
En référence à la figure 3B, le passage d'un courant, dans un sens défini, dans la bobine 4 d'excitation de type solénoïde entourant le substrat 3, génère un second champ magnétique BS₁ dont la direction est parallèle au substrat 3 et perpendiculaire à l'axe (P) de pivotement de la membrane 20, son sens dépendant du sens du courant délivré dans la bobine 4 d'excitation. Le second champ magnétique BS₁ créé par la bobine 4 d'excitation génère une composante magnétique BP₁ dans la couche magnétique de la membrane 20, suivant son axe longitudinal (A). Si le courant est délivré dans un sens approprié, cette nouvelle composante magnétique BP₁ s'oppose à la composante BP₀ générée dans la couche magnétique de la membrane 20 par le champ magnétique B₀. Si la composante BP₁ générée par la bobine 4 d'excitation est d'intensité supérieure à celle générée par le champ magnétique B₀, le couple magnétique résultant du champ magnétique B₀ et de cette composante BP₁ s'inverse et provoque le pivotement de la membrane 20 de sa première position vers sa seconde position.

Une fois le pivotement de la membrane 20 effectué, l'alimentation de la bobine 4 d'excitation n'est plus nécessaire. Selon l'invention, le second champ magnétique BS₁ créé par la bobine 4 d'excitation n'est que transitoire et n'est utile que pour faire pivoter la membrane 20 d'une position à l'autre. Comme représenté en figure 3C, la membrane 20 est ensuite maintenue dans sa seconde position sous l'effet du seul premier champ magnétique B₀, créant une nouvelle composante magnétique BP₂ dans la membrane 20. Le nouveau couple magnétique créé entre le premier champ magnétique B₀ et la composante BP₂ générée dans la membrane 20 impose à la membrane 20 de se maintenir dans sa seconde position.

Une fois que la membrane 20 a pivoté dans sa seconde position, le contact 21 porté par la membrane 20 vient relier électriquement les deux électrodes 31, 32 présentes sur le substrat 3. Le circuit électrique est alors fermé.

Pour ouvrir le circuit électrique, la membrane 20 doit de nouveau être pivotée vers sa première position. Un courant est délivré dans la bobine 4 d'excitation dans un sens opposé à celui défini ci-dessus. Le champ magnétique créé par la bobine 4 d'excitation est donc orienté dans un sens opposé au champ magnétique précédent BS₁. Ce champ magnétique génère selon l'axe longitudinal (A) une composante magnétique dans la membrane 20, opposée à la composante BP₂. Si cette nouvelle composante magnétique est d'intensité supérieure à la composante BP₂, le couple magnétique résultant du premier champ magnétique B₀ et de cette nouvelle composante magnétique provoque le basculement de la membrane 20 vers sa première position.

L'intensité du courant à délivrer dans la bobine 4 d'excitation pour faire pivoter la membrane 20 dépend du nombre de spires constituant la bobine 4 d'excitation ainsi que de la densité du champ magnétique le long de la bobine 4 d'excitation.

Selon l'invention, en référence à la figure 6, la bobine 4 d'excitation de type solénoïde présente une densité de spires 40 variable sur sa longueur. Le nombre de spires 40 est plus important aux extrémités qu'au centre de la bobine 4 d'excitation. Le champ magnétique généré dans le solénoïde est ainsi parfaitement uniforme sur toute la longueur de la bobine 4 d'excitation. L'uniformité du champ magnétique (BS₁ par exemple sur la figure 3B) généré par la bobine 4 d'excitation est importante car elle permet d'augmenter le volume utile à l'intérieur du solénoïde.

Selon l'invention, la bobine 4 d'excitation de type solénoïde pourra être fabriquée par des techniques de circuit imprimée ou de bobinage d'un fil de cuivre.

Selon l'invention, afin d'améliorer la force de contact entre la membrane 20 et le substrat 3, on augmente le couple magnétique existant entre le premier champ magnétique B₀ et la composante générée dans la membrane 20. Pour cela, on joue sur l'angle x existant entre la direction du premier champ magnétique B₀ et la surface 30 du substrat 3 (voir figures 5A et 5B). Cet angle x doit être différent de 90°. L'angle x formé entre la direction des lignes de champ et la surface 30 du substrat supportant le microactionneur peut être fixé soit en inclinant le substrat 3 par rapport à la direction du champ permanent (figure 5A) soit en conférant une forme particulière aux deux pièces 50, 51 d'entrefer pour générer un champ magnétique dans l'entrefer dont la direction aurait une inclinaison de l'angle x par rapport à la surface 30 du substrat 3 (figure 5B). En référence à la figure 5B, il pourra s'agir de biseauter chaque pièce d'entrefer ou, dans une autre variante non représentée, de plier chacune de ces pièces 50, 51.

Selon une variante de réalisation représentée en figure 7, un microsystème selon l'invention est utilisé pour la commande de deux circuits électriques distincts. Selon cette variante, un premier substrat 3a porte les électrodes 31a d'un premier circuit électrique et un second substrat 3b, par exemple disposé au-dessus, parallèlement au premier substrat 3a, porte les électrodes 31 b d'un second circuit électrique. Les électrodes 31a, 31b sont disposées symétriquement par rapport à l'axe longitudinal (A) de la membrane 20 d'un microactionneur 2 selon l'invention lorsque celle-ci est au repos. Les deux substrats sont par exemples reliés par des éléments 5 de liaison. Le microactionneur 2 selon l'invention est solidaire d'au moins l'un des substrats 3a, 3b. La membrane 20 pivotante peut donc pivoter entre ses deux positions extrêmes pour venir fermer dans chacune de ses positions extrêmes l'un ou l'autre des circuits électriques. Dans une position d'équilibre (en trait plein sur la figure 7), les deux circuits électriques sont ouverts et la membrane 20 est parallèle aux deux substrats 3a, 3b. Dans une première position extrême (en pointillés sur la figure 7), la membrane 20 vient en contact avec la première électrode 31a pour fermer le premier circuit électrique tandis que dans sa seconde position extrême opposée (en pointillés sur la figure 7), la membrane 20 vient en contact avec la seconde électrode 31 b pour fermer le second circuit électrique.

Selon l'invention, un microsystème selon l'invention peut comporter une pluralité de microactionneurs 2, 2' identiques tels que décrits ci-dessus formant une matrice placée au centre de la bobine 4 d'excitation de type solénoïde. Avec une même énergie de commande provenant de l'activation de la bobine 4 d'excitation de type solénoïde, il est possible d'actionner simultanément un grand nombre de microactionneurs 2, 2' magnétiques arrangés en série ou en parallèle. Les microactionneurs 2, 2' sont par exemple organisés suivant plusieurs lignes parallèles. Ainsi, par l'alimentation de la bobine 4, 6 d'excitation, tous les microactionneurs 2, 2' d'une ligne ou de plusieurs lignes peuvent être actionnés simultanément.

Il est bien entendu que l'on peut, sans sortir du cadre de l'invention, imaginer d'autres variantes et perfectionnements de détail et de même envisager l'emploi de moyens équivalents.

## Revendications

1. Microsystème comprenant :
- un microactionneur (2, 2') magnétique comprenant un élément mobile supporté par un substrat (3) et piloté par effet magnétique entre une première position et une deuxième position pour commuter au moins un circuit électrique,
- un aimant permanent ou un électroaimant soumettant l'élément mobile à un premier champ magnétique (B₀) pour le maintenir dans la première position,
- une bobine (4) d'excitation externe au substrat (3), ladite bobine (4) d'excitation étant apte, lorsqu'elle est alimentée, à soumettre l'élément mobile à un second champ magnétique (BS₁) pour faire passer l'élément mobile de la première position à la seconde position,
**caractérisé en ce que**,
- la bobine (4) d'excitation est de type solénoïde et **en ce qu'**elle entoure le substrat (3) supportant l'élément mobile.

2. Microsystème selon la revendication 1, **caractérisé en ce que** l'élément mobile comporte une membrane (20, 20') montée sur le substrat (3), présentant un axe longitudinal (A, A') et apte à pivoter entre ses différentes positions selon un axe (P, P') perpendiculaire à l'axe longitudinal (A, A'), ladite membrane (20, 20') présentant au moins une couche faite dans un matériau magnétique.

3. Microsystème selon la revendication 1 ou 2, **caractérisé en ce que** le premier champ magnétique (B₀) est uniforme et orienté perpendiculairement à une surface (30) plane du substrat (3) sur laquelle est monté l'élément mobile.

4. Microsystème selon l'une des revendications 1 à 3, **caractérisé en ce que** le substrat (3) supportant le microactionneur (2, 2') est placé dans un circuit magnétique comportant un entrefer (50, 51) et une source magnétique apte à générer le premier champ magnétique (B₀).

5. Microsystème selon la revendication 4, **caractérisé en ce que** la source magnétique est un aimant (5) permanent.

6. Microsystème selon la revendication 4, **caractérisé en ce que** la source magnétique est une bobine (5') électromagnétique.

7. Microsystème selon l'une des revendications 1 à 6, **caractérisé en ce que** la bobine (4) d'excitation présente sur sa longueur une densité de spires (40) variable.

8. Microsystème selon la revendication 7, **caractérisé en ce que** la bobine (4) d'excitation comporte un plus grand nombre de spires (40) à chacune de ses extrémités.

9. Microsystème selon l'une des revendications 1 à 8, **caractérisé en ce que** le premier champ magnétique (B₀) uniforme présente des lignes de champ suivant une direction non perpendiculaire au plan défini par une surface (30) du substrat (3) supportant le microactionneur (2, 2') magnétique.

10. Microsystème selon l'une des revendications 1 à 9, **caractérisé en ce qu'**il commande l'ouverture et la fermeture de deux circuits électriques.

11. Microsystème selon l'une des revendications 1 à 10, **caractérisé en ce qu'**il est fabriqué selon une technologie de type MEMS.

12. Microsystème selon l'une des revendications 1 à 11, **caractérisé en** en ce que le substrat (3) supporte une pluralité de microactionneurs (2, 2') magnétiques identiques apte à être commandée simultanément par ladite bobine (4) d'excitation.

## Claims

1. A microsystem comprising:
- a magnetic microactuator (2, 2') comprising a moving element, supported by a substrate (3) and controlled by a magnetic effect, capable of moving between a first position and a second position in order to switch at least one electrical circuit;
- a permanent magnet or an electromagnet subjecting the moving element to a first magnetic field (B₀) in order to keep it in the first position; and
- an excitation coil (4, 6) external to the substrate (3), said excitation coil (4, 6) being capable, when it is powered, of subjecting the moving element to a second magnetic field (BS₁) in order to make the moving element pass from the first position to the second position,
**characterized in that**:
- the excitation coil is of solenoid type and **in that** it surrounds the substrate supporting the moving element.

2. The microsystem as claimed in claim 1, **characterized in that** the moving element comprises a membrane (20, 20') mounted on the substrate (3), having a longitudinal axis (A, A') and capable of pivoting between its various positions along an axis (P, P') perpendicular to the longitudinal axis (A, A'), said membrane (20, 20') having at least one layer made of a magnetic material.

3. The microsystem as claimed in claim 1 or 2, **characterized in that** the first magnetic field (B₀) is uniform and oriented perpendicular to a plane surface (30) of the substrate (3) on which the moving element is mounted.

4. The microsystem as claimed in one of claims 1 to 3, **characterized in that** the substrate (3) supporting the microactuator (2, 2") is placed in a magnetic circuit comprising a gap (50, 51) and a magnetic source capable of generating the first magnetic field (B₀).

5. The microsystem as claimed in claim 4, **characterized in that** the magnetic source is a permanent magnet (5).

6. The microsystem as claimed in claim 4, **characterized in that** the magnetic source is an electromagnetic coil (5').

7. The microsystem as claimed in one of claims 1 to 6, **characterized in that** the excitation coil (4) has a variable density of turns (40) along its length.

8. The microsystem as claimed in claim 7, **characterized in that** the excitation coil (4) has a larger number of turns (40) at each of its ends.

9. The microsystem as claimed in one of claims 1 to 8, **characterized in that** the first magnetic field (B₀), has field lines following a direction that is not perpendicular to the plane defined by a surface (30) of the substrate (3) supporting the magnetic microactuator (2, 2').

10. The microsystem as claimed in one of claims 1 to 9, **characterized in that** it controls the opening and closing of two electrical circuits.

11. The microsystem as claimed in one of claims 1 to 10, **characterized in that** it is fabricated in a MEMs-type technology.

12. The microsystem as claimed in one of claims 1 to 11, **characterized in that** the substrate (3) supports a plurality of identical magnetic microactuators (2, 2') capable of being actuated simultaneously by said excitation coil (4).

## Patentansprüche

1. Mikrosystem, das enthält:
- einen magnetischen Mikroaktuator (2, 2'), der ein bewegliches Element enthält, das von einem Substrat (3) getragen und durch Magnetwirkung zwischen einer ersten und einer zweiten Stellung gesteuert wird, um mindestens einen elektrischen Schaltkreis zu schalten,
- einen Dauermagnet oder einen Elektromagnet, der das bewegliche Element einem ersten Magnetfeld (B₀) aussetzt, um es in der ersten Stellung zu halten,
- eine außerhalb des Substrats (3) befindliche Erregerspule (4), wobei die Erregerspule (4), wenn sie gespeist wird, das bewegliche Element einem zweiten Magnetfeld (BS₁) aussetzen kann, um das bewegliche Element von der ersten Stellung in die zweite Stellung übergehen zu lassen,
**dadurch gekennzeichnet, dass**
die Erregerspule (4) vom Solenoid-Typ ist und dass sie das das bewegliche Element tragende Substrat (3) umgibt.

2. Mikrosystem nach Anspruch 1, **dadurch gekennzeichnet, dass** das bewegliche Element eine auf das Substrat (3) montierte Membran (20, 20') aufweist, die eine Längsachse (A, A') hat und zwischen ihren verschiedenen Stellungen gemäß einer Achse (P, P') lotrecht zur Längsachse (A, A') schwenken kann, wobei die Membran (20, 20') mindestens eine Schicht aus einem magnetischen Material aufweist.

3. Mikrosystem nach Anspruch 1 oder 2, **dadurch gekennzeichnet, dass** das erste Magnetfeld (B₀) gleichförmig und lotrecht zu einer ebenen Fläche (30) des Substrats (3) ausgerichtet ist, auf die das bewegliche Element montiert ist.

4. Mikrosystem nach einem der Ansprüche 1 bis 3, **dadurch gekennzeichnet, dass** das den Mikroaktuator (2, 2') tragende Substrat (3) in einem Magnetkreis angeordnet ist, der einen Luftspalt (50, 51) und eine Magnetquelle aufweist, die das erste Magnetfeld (B₀) erzeugen kann.

5. Mikrosystem nach Anspruch 4, **dadurch gekennzeichnet, dass** die Magnetquelle ein Dauermagnet (5) ist.

6. Mikrosystem nach Anspruch 4, **dadurch gekennzeichnet, dass** die Magnetquelle eine elektromagnetische Spule (5') ist.

7. Mikrosystem nach einem der Ansprüche 1 bis 6, **dadurch gekennzeichnet, dass** die Erregerspule (4) über ihre Länge eine variable Windungsdichte (40) aufweist.

8. Mikrosystem nach Anspruch 7, **dadurch gekennzeichnet, dass** die Erregerspule (4) an jedem ihrer Enden eine größere Anzahl von Windungen (40) aufweist.

9. Mikrosystem nach einem der Ansprüche 1 bis 8, **dadurch gekennzeichnet, dass** das erste gleichförmige Magnetfeld (B₀) Feldlinien in einer Richtung nicht lotrecht zu der Ebene aufweist, die von einer Fläche (30) des Substrats (3) definiert wird, die den magnetischen Mikroaktuator (2, 2') trägt.

10. Mikrosystem nach einem der Ansprüche 1 bis 9, **dadurch gekennzeichnet, dass** es das Öffnen und Schließen von zwei elektrischen Schaltkreisen steuert.

11. Mikrosystem nach einem der Ansprüche 1 bis 10, **dadurch gekennzeichnet, dass** es gemäß einer Technologie vom Typ MEMS hergestellt wird.

12. Mikrosystem nach einem der Ansprüche 1 bis 11, **dadurch gekennzeichnet, dass** das Substrat (3) mehrere gleiche magnetische Mikroaktuatoren (2, 2') trägt, die gleichzeitig von der Erregerspule (4) gesteuert werden können.
